# EUROPÄISCHE PATENTSCHRIFT

(11) **EP 0 115 553 B1**
(45) Veröffentlichungstag und Bekanntmachung des Hinweises auf die Patenterteilung: **06.05.1987**
(21) Anmeldenummer: 83101143.2
(22) Anmeldetag: 07.02.1983
(51) Int. Cl.: E02B 3/04, E02B 3/18

(54) **Anordnung zur Verminderung des erodierenden Einflusses von bewegtem Wasser auf die Grenzbereiche zwischen Wasser und Land und/oder zur Landgewinnung**
Arrangement for the reduction of the erosive influence of rough waters on the marginal surfaces between water and land and/or for the reclamation of land
Agencement pour la réduction de l'influence érosive de l'eau agitée sur les tronçons limites entre l'eau et la terre et/ou pour la récupération de terrain

(43) Veröffentlichungstag der Anmeldung: 15.08.1984
(73) Patentinhaber: Ribbert, Hans, D-8202 Bad Aibling (DE)
(72) Erfinder: Ribbert, Hans, D-8202 Bad Aibling (DE)
(74) Vertreter: Schmidt-Evers, Jürgen, Dipl.-Ing.

## Beschreibung

Die Erfindung bezieht sich auf eine Anordnung nach dem Oberbegriff des Anspruchs 1.

Eine Anordnung dieser Art ist in der DE-AS 19 58 814 beschrieben und dargestellt.

Immer wieder richten schwere Stürme Schäden an Uferbefestigungen, Dämmen und Stränden an ; es werden sogar ganze Landstriche abgetragen. Um den erodierenden Einfluß des bewegten Wassers zu mindern, sind bereits vielfältige Konstruktionen bekannt. Am einfachsten ist es, in dem gefährdeten Grenzbereich Steinaufschüttungen vorzusehen. Bekannt ist es auch, aus Stahlbeton bestehende Spreizböcke anzuordnen, die als Wellenbrecher wirken sollen.

Bei der eingangs beschriebenen Bauart sind auf in den Boden getriebenen Pfählen Sinkkörper aufgesteckt, die einen in der Draufsicht sternförmigen Aufbau aufweisen. Dieser umfaßt ein eine senkrechte Führungsausnehmung aufweisendes Mittelteil, von dem ein Paar kurze Schenkel und Paar längere Schenkel derart divergierend ausgehen, daß die Enden der kurzen Schenkel beim Aneinandereihen von benachbarten Sinkkörpern gegen die zugekehrten Anlageflächen der jeweils benachbarten längeren Schenkel stoßen. Da sich an den Stoßflächen benachbarter Sinkkörper eine verhältnismäßig dichte Anlage einstellt, bilden die Sinkkörper bei der bekannten Anordnung eine verhältnismäßig dichte Wand, die deshalb durch die Wasserbewegung hervorgerufenen verhältnismäßig großen Belastungen ausgestzt ist, die von der Pfahlverankerung aufzunehmen sind. Es ist davon auszugehen, daß mit zunehmender Belastung die Lebensdauer der Anordnung sich verkürzt.

In FR-PS 756 516 ist eine Anordnung zur Verminderung des erodierenden Einflusses von bewegtem Wasser auf die Grenzbereiche zwischen Wasser und Land beschrieben und dargestellt, bestehend aus perforierten Platten, die in senkrechter Anordnung mittels Schellen an in den Boden getriebenen Pfählen befestigt sind. Bei dieser bekannten Anordnung sind der Widerstand, den die Platten dem bewegten Wasser entgegensetzen, und die Belastungen aufgrund der Perforation verringert.

Der Erfindung liegt die Aufgabe zugrunde, eine wirkungsvolle Anordnung der eingangs bezeichneten Art zu schaffen, bei der bei Gewährleistung einer einfachen Bauweise eine hohe Lebensdauer der Anordnung erreicht wird.

Diese Aufgabe wird durch die kennzeichnenden Merkmale des Anspruchs 1 gelöst.

Bei der erfindungsgemäßen Ausgestaltung weist die Anordnung Durchlässe für das Wasser auf, die durch Zwischenräume gebildet werden, die zwischen zinkenartigen Vorsprüngen der Sinkkörper bestehen. Diese Zwischenräume ergeben sich bei der erfindungsgemäßen Ausgestaltung im wesentlichen am Unfang der Sinkkörper. Es ist somit möglich, durch bestimmte Formationen der Vorsprünge zu erreichen, daß die Zwischenräume an den einander zugewandten Seiten zweier benachbarter Sinkkörper ineinander übergehen und somit Zwischenräume eines größeren Querschnitts bilden. Die Querschnittsgröße der Zwischenräume ist nach den Anforderungen des jeweiligen Einsatzfalles.

Die Sinkkörper bilden in der erfindungsgemäßen Anordnung bzw. Ausgestaltung, insbeson- . dere bei einer größeren Neben- und Übereinanderordnung, keine für das Wasser undurchdringliche Mauer, die der vollen Kraft des Wassers ausgesetzt ist, sondern sie lassen das Wasser teilweise durch, wodurch die Erosionskraft gedämpft wird. Die zinkenartigen Vorsprünge bilden dabei eine Art Sandrechen.

Die erfindungsgemäße Ausgestaltung ergibt eine einfache, leicht und kostengünstig herstellbare Bauform, wobei eine stabile Anordnung der Sinkkörper sowohl in Hintereinander- als auch Übereinanderanrodnung gewährleistet ist.

Die Erfindung ermöglicht es, die den Boden im Grenzbereich aufwühlende Wirkung des Wassers dazu auszunutzen, um die auf die Pfähle aufgesteckten und darauf gleitbar sitzenden Sinkkörper in den Boden bis zu einer Tiefe einzuarbeiten, in der das Wasser keine Wirkung mehr auf den Boden ausübt. Bei einer erfindungsgemäßen Anordnung kann die oberirdische Konstruktion erneuert, bzw. nachgerüstet werden, wobei die eingesunkenen Sinkkörper ein die Gesamtkonstruktion stabilisierendes Fundament bilden. Dadurch, daß die Sinkkörper mit Spiel auf den Pfählen sitzen, kann die oberirdische Konstruktion je nach Bedarf durch Aufstocken oder Abnehmen von Sinkkörpern erhöht oder erniedrigt werden.

Zur Landgewinnung an Stränden sollte die durch die erfindungsgemäße Anordnung gebildete Mauer etwa parallel zur Land-Waser-Grenze verlaufen. Bei Flüssen kann eine solche Mauer die bisher bekannte Wirkung von Bunen ersetzen.

Die erfindungsgemäße Anordnung ist besonders vorteilhaft auch zur Dammfußsicherung am Meer und an Flüssen anwendbar.

Die Führungsausnehmung in den Sinnkkörpern können beispielsweise seitliche nutenförmige Einschnitte sein. Besonders vorteilhaft ist es jedoch, wenn die Führungsausnehmungen als die Sinkkörper durchdringende Führungslöcher ausgebildet sind. Da jeder Sinkkörper mindestens zwei Führungslöcher aufweist, mit denen er auf zwei Pfähle aufgesetzt ist, ist es möglich, die Sinkkörper im Hinblick auf den Wellengang, die Strömung oder dgl. auszurichten. Unter diesem Aspekt ist es auch zweckmäßig, wenn die Sinkkörper eine langgestreckte Form haben, und wenn sich in jedem der beiden Endbereich eines Sinkkörpers ein Führungsloch befindet. Um Toleranzen auszugleichen und ein Aufsetzen der Sinkkörper auch bei etwas schräg in den Boden getriebenen Pfählen zu ermöglichen, wird ferner vorgeschlagen, daß die Führungslöcher nicht nur ausreichend großes Spiel gegenüber den Pfählen haben, sondern auch noch in Richtung der Verbindungslinie zwischen zwei Pfählen als Langlöcher ausgebildet sind.

Bei Sinkkörpern mit einem verhältnismäßig großen senkrechten Querschnitt ist es zwecks Dämpfung der Erosionskraft im mittleren Bereich der Sinkkörper vorteilhaft, hier Wasser-Durchtrittsöffnungen vorzusehen, deren Wirkung mit am Umfang vorhandenen Zwischenräumen hinsichtlich der Dämpfung vergleichbar ist.

Die energiedämpfende Wirkung der Anordnung wird dann noch erhöht, wenn die Zwischenräume zwischen den zinkenartigen Vorsprüngen und/oder die Wasser-Durchtrittsöffnungen sich quer zur durch die Führungsausnehmungen definierten Ebene verengen und zwar in der Richtung, in der das Wasser die größere kinetische Bewegungsenergie hat. Dies bedeutet beispielsweise bei Verwendung der Anordnung an einem Strand derart, daß sie eine zum Strand parallele Mauer bildet, daß die Verengung vom Wasser zum Land hin erfolgt. In dieser Richtung haben die gegen die Mauer anlaufenden Wellen eine größere kinetische Bewegungsenergie als das rücklaufende Wasser. Die Verengung hat außerdem den Vorteil daß der vom rücklaufenden Wasser mitgenommene Sand bzw. die mitgenommenen Bodenteilchen von der Rückseite der zinkenartigen Vorsprünge bzw. den übrigen Teilen der Sinkkörper zurückgehalten werden, was zur Landgwinnung ausgenutzt werden kann.

Die zinkenartigen Vorsprünge können mindestens an der Unterseite der Sinkkörper vorgesehen werden. Es ist aber auch möglich, daß sie zusätzlich noch an der Oberseite der Sinkkörper angeordnet werden.

Um ein mehrfaches Übereinanderstapeln der Sinkkörper insbesondere für den Pfahl zu gewährleisten, daß die Sinkkörper von einem Fall aus in verschiedene Richtungen weisen, um eine räumliche Erstreckung der Anordnung zu gewährleisten, wird weiterhin vorgeschlagen, daß die Sinkkörper im Bereich der Führungsausnehmungen gegenüber dem übrigen Teil so abgesetzt sind, daß sie in diesem Bereich eine geringere Höhe haben. Aus dem gleichen Grunde ist es zweckmäßig, wenn die Sinkkörper an ihren Endbereichen abgerundet sind.

Die Pfähle sollten zumindest bis zu einer Tiefe in den Boden getrieben werden, in der der Einfluß des bewegten Wassers nicht mehr wirksam ist. Vorzugsweise sollten sie so tief im Boden sitzen, daß sie auch der stärksten Belastung bei Sturm, Überschwemmung, Flut oder dgl. standhalten.

Eine andere vorteilhafte Weiterbildung der Erfindung kann darin bestehen, daß der jeweils oberste Sinkkörper in jedem Pfahl durch ein Arretierelement gegen Auftrieb gesichert ist. Das Arretierelement sollte zweickmäßigerweise lösbar an dem Pfahl befestigt sein, um das Nachsetzen von Sinkkörpern bzw. die Abnahme von Sinkkörpern zu ermöglichen. Es ist beispielsweise denkbar, daß der Sinkkörper-Aufbau an Badestränden im Winter erhöht wird. um den Strand durch die im Winter besonders stark auftretenden Stürme zu sichern und ggf. sogar eine weitere Strandanschwemmung zu gewährleisten, im Sommer kann der Sinkkörper-Aufbau dann wieder durch Abnahme von Sinkkörpern vermindert werden, um den Badebetrieb nicht zu stören. Die Pfähle können beispielsweise Rohre, vorzugsweise verzinkte Stahlrohre sein, die durch Einspülen, Einbohrung oder durch Einrammen in den Boden getrieben werden.

Um einerseits die notwendige Tiefe zu erreichen und andererseits bei einer Verminderung des Sinkkörper-Aufbaus aus dem zuvor geschilderten Grund zu gewährleisten, daß dann nicht von Sinkkörpern unbesetzte Rohrstücke frei nach oben ragen, die den Badebetrieb gefährden könnten, wird weiterhin vorgeschlagen, daß die Rohre aus mehreren miteinander verbindbaren Rohrstücken bestehen. Dazu können die Rohrstücke an ihren Endbereichen mit Innengewinde versehen sein, wobei je zwei Rohrstücke jeweils durch ein mit Außengewinde versehenes und in die Innengewinde an den aneinandergrenzenden Endbereichen einschraubbares Verbindungsstück miteinander verbunden sind. Das Arretierelement kann hier eine in das Innengewinde einschraubbare Verschlußkappe sein, deren Kopf breiter als der entsprechende Durchmesser der betreffenden Führungsausnehmung in dem zugeordneten Sinkkörper ist. Vorzugsweise kann die Verschlußkappe noch mit einem Ansatz zum Ansetzen eines Schraubwerkzeuges, wie beispielsweise einem Vierkant versehen sein.

Im Falle des oben geschilderten Beispieles der Strandsicherung von Badestränden können so die oberen Rohrstücke zu Beginn der Badesaison abgeschraubt werden. Im Herbst können dann die im Wasser bzw. Boden verbliebenen oberen Rohrenden wieder freigespült und durch Aufschrauben von Rohrstücken wieder verlängert werden.

Besonders geeignet für die vorliegenden Zwecke ist die Verwendung von Injektionslanzen. Die Injektion sollte dabei gezielt so vorgenommen werden, daß sich die Injektionswurzel in der Tiefe des Bodens erstreckt, in der der Einfluß des bewegten Wassers nicht mehr wirksam ist. Grobe Richtwerte sind beispielsweise, daß das Injektionsrohr 7 bis 8 m tief im Boden sitzt, die Wurzel jedoch erst bei einer Tiefe von 5 bis 6 m beginnt und sich nach unten fortsetzt. Ähnlich tief sollten auch Pfähle eingerammt werden die nicht durch Injektion verankert werden. Der obere Bereich der im Boden sitzenden Pfähle, der bei Injektionslanzen demjenigen entspricht, der über der Injektionswurzel sitzt. gewährleistet genügend Raum zum Absinken der Sinkkörper.

Als Injektionsrohre können solche mit seitlichen Schlitzen verwendet werden. Es ist aber ebenso möglich, daß die Injektion mit teils gezogenen und wieder zurückgerammten Rohren vorgenommen wird.

Bei Verwendung von Injektionsrohren sollten die Verbindungsstücke zwischen den einzelnen Rohrstücken selbstverständlich hohl sein.. um den Durchtritt der Verpreßmasse zu gewährleisten.

Anstelle einfacher einzurammender Rohre und anstelle von Injektionslanzen können auch Pfähle verwendet werden, die kein rundes Profil, sondern bespielsweise T-Profil oder Doppel-T-Profil haben.

Die Sinkkörper sollen vorzugsweise aus schwerem und möglichst nicht korrosionsempfindliche Material, wie Beton, Stahlbeton, Gußeisen oder dgl. bestehen. Zur Erhöhung der Korrosionsbeständigkeit können die Sinkkörper auch mit Kunststoff beschichtet werden. Dies ist insbesondere dann zweckmäßig, wenn die Sinkkörper im Meer verwendet werden.

Es wurde bereits erwähnt, daß die Sinkkörper nach Art einer Mauer in einer Linie angeordnet werden können. Größere Stabilität erhält die Anordnung jedoch, wenn die Pfähle - von oben gesehen - an den Eckpunkten einer gedachten Zick-Zack-Linie gesetzt sind und daß je zwei Pfähle durch einen oder mehrere übereinander angeordnete Sinkkörper miteinander verbunden sind. Die von den Sinkkörpern gebildete Zick-Zack-Linie solte etwa quer zu der Bewegungsrichtung des Wassers verlaufen, in der das Wasser seine größte kinetische Bewegungsenergie hat.

Eine andere Möglichkeit, die Anordnung räumlich zu strecken und ihr eine noch größere Stabilität zu verleihen, kann darin bestehen, daß die Pfähle - von oben gesehen - an den Kreuzungs- bzw. Eckpunkten von ein Rautenmuster ergebende gedachten Linien angeordnet sind und daß je zwei Pfähle durch einen oder mehrer übereinander angeordnete Sinkkörper miteinander verbunden sind. Eine so gestaltete Anordnung kann langgestreckt sein, wobei sie mit ihrer Längsausdehnung etwa quer zu der Bewegungsrichtung des Wassers verlaufen sollte, in der es seine größte kinetische Bewegungsenergie hat.

Bei Anordnung mit derartiger räumlicher Ausdehnung ist es vorteilhaft, die Sinkkörper auf jedem Pfahl so zu packen, daß je zwei übereinander angeordnete Sinkkörper zu jeweils einem anderen benachbarten Pfahl führen.

(Es schließt sich an die Figurenbeschreibung mit dem ersten Absatz auf S. 9 der ursprünglichen Beschreibung).

Ausführungsbeispiele der Erfindung werden nachfolgend anhand der Zeichnungen beschrieben.

Es zeigen :
Figur 1 einen Schnitt durch eine erste Aus: führungsform der Anordnung mit Injektionslanzen und in einer Ebene angeordneten Sinkkörpern an einem Strand ;
Figur 2 die in Figur 1 gezeigte Ausführungsform nach einem gewissen Zeitablauf ;
Figur 3 eine erste Ausführungsform für einen Sinkkörper, wie er bei der in den Figuren 1 und 2 gezeigten Anordnung verwendet ist ;
Figur 4 eine teilweise geschnittene Frontansicht auf eine Anordnung mit Sinkkörpern der in Fig. 3 gezeigten Art ;
Figur 5 eine Ansicht von oben auf eine Anordnung mit räumlicher Ausdehnung ;
Figur 6 eine Ansicht von oben auf eine andere Ausführungsform einer Anordnung mit räumlicher Ausdehnung ;
Figur 7 eine zweite Ausführungsform für einen Sinkkörper ;
Figur 8 einen Schnitt VIII-VIII durch die Anordnung mit räumlicher Erstreckung gemäß Figur 6 ;
Figur 9 eine dritte Ausführungsform eines Sinkkörpers ;
Figur 10 eine Schnittansicht wie Figur 8, hier jedoch unter Verwendung von Sinkkörpern der in Figur 9 gezeigten Art ;
Figur 11 einen Schnitt durch zwei aneinandergrenzende Rohrstücke, die durch ein Verbindungsstück miteinander verbunden sind ;
Figur 12 das Ende eines Rohrstückes mit einer aufgeschraubten Verschlußkappe.

Figur 1 zeigt einen Schnitt durch einen flach auslaufenden Strand 1 mit darauf auflaufenden Wellen 2. Der obere Teil 3 des Bodens des Strandes 1 ist Sand. Unter dem Sandboden 3 befindet sich festerer Boden 4. In den Boden des Strandes 1 sind Injektionslanzen 5 mit seitlichen Schlitzen 6 eingetrieben. Die Schlitze beginnen erst in einer Tiefe, in der die Kraft des Wassers 2 selbst bei stärkstem Wellengang den Boden nicht mehr aufwühlt. Im vorliegenden Beispiels ist das die Tiefe, wo der Sandboden 3 in den festeren Boden 4 übergeht. Im Bereich des festeren Bodens 4 wird durch die Injektionsschlitze 6 eine zementartige Verpreßmasse mit der herkömmlich bekannten Injektionstechnik ausgepreßt, wodurch sich nach dem Erhärten eine Verpreßwurzel 7 bildet, die der Injektionslanze 5 einen festen Halt gibt. Auf den oben aus dem Strand 1 herausschauenden Endabschnitt der Injektionslanze 5 sind zwei Sinkkörper 8 übereinander angeordnet und durch eine Verschlußkappe 9 gegen Auftrieb gesichert.

Die in Figur 3 gezeigten Sinkkörper 8 bestehen aus einer ziemlich etwa horizontal in Längsrichtung erstreckenden Stahlbetonplatte, die mit zwei Führungslöchern 13 für die Injektionslanzen 5 versehen sind. Die Führungslöcher sind so groß, daß die Injektionslanzen darin ausreichend Spiel haben. An der Unterseite des Sinkkörpers 8 sind keilförmige Vorsprünge 11 angeformt, die zwischen sich Zwischenräume 12 freilassen. Diese Vorsprünge 11 erstrecken sich zinkenartig nach unten und bohren sich in den Sand 3 unter dem Druck des Gewichtes des Sinkkörpers 8 ein. Begünstigt wird das Einsinken noch durch die Erosionsarbeit des Wassers. Die Zwischenräume 12 zwischen den zinkenartigen Vorsprüngen 11 verengen sich in der Richtung, in der die Wellen gegen den Strand anlaufen. Dadurch wirken sie auf die Wellen dämpfend.

Wenn ein Sinkkörper in den Sandboden 3 eingesunken ist, wird der nächste oben auf das aus dem Strand 1 herausschauende Rohrende der Injektionslanze 5 aufgesetzt. Auf diese Weise können, wie die Figur 2 erkennen läßt, mit der Zeit eine ganze Reihe von Sinkkörpern 8 übereinander gesetzt werden und zwar solange, bis der unterste Sinkkörper schließlich festen Halt findet. Die ganze Konstruktion stabilisiert sich auf diese Weise, und die Mehrzahl der übereinander angeordneten Sinkkörper bilden für die darüber befindlichen Sinkkörper ein festes Fundament.

Wie man der Figur 3 entnehmen kann, weist jeder Sinkkörper 8 zwei Führungslöcher 13 auf, die es gestatten, den Sinkkörper 8 auf zwei in Reihe angeordnete Injektionslanzen aufzusetzen. Das Spiel der Führungslöcher 13 gegenüber den Injektionslanzen 5 sollte dabei so groß sein, daß ein Aufsetzen weiterer Sinkkörper auf die Injektionslanzen 5 bzw. eine Abnahme von Sinkkörpern 8 von den Injektionslanzen 5 auch dann noch möglich ist, wenn eine der Injektionslanzen oder beide eine leichte Schrägstellung haben. Auch soll dieses Spiel gewährleisten, daß die Sinkkörper beim Aufsetzen auf den Untergrund eine leichte Kippbewegung gegenüber den Lanzen ausführen können.

In den Figuren 1 und 2 sind mehrere Injektionslanzen in Reihe parallel zum Strand angeordnet. Figur 4 zeigt nun einen Schnitt durch den oberen Teil des Bodens, der aus dem Sand 3 besteht, sowie eine Ansicht auf die Sinkkörper-Anordnung. Die Injektionslanzen 5 sind hier aus zeichnerischen Gründen unten abgeschnitten ; die Injektionswurzel ist nicht mehr dargestellt. Man erkennt aber hier, wie die zinkenartigen Vorsprünge rechenartige Bereiche bilden, die ein teilweises Durchströmen des anlaufenden Wassers zulassen und den von dem rücklaufenden Wasser mitgeschwemmten Sand zurückhalten. In Figur 2 ist dargestellt, wie sich auf diese Weise der Strand 1 mit der Zeit erhöht. Der neu hinzugewonnene Strand ist mit 1' bezeichnet.

Die Sinkkörper-Anordnung nach Figur 4 ist von der Meerseite her gesehen. Sie besteht im wesentlichen aus Sinkkörpern 8 der in Figur 3 gezeigten Art. Um jedoch im oberen Bereich zwischen den Sinkkörpern 8 keine Lücken entstehen zu lassen, ist im Beispiel nach Figur 4 an einer Stelle ein Sinkkörper 18 verwendet, der sowohl an seiner Unterseite als auch an seiner Oberseite mit zinkenartigen Vorsprüngen 11 versehen ist. Dieser Sinkkörper 18 ist genauer in Fig. 7 dargestellt. Die zinkenartigen Vorsprünge 11 an der Oberseite sind praktisch genauso gestaltet, wie die zinkenartigen Vorsprünge 11 an der Unterseite.

Figur 5 zeigt eine Ansicht von oben auf ein Ausführungsbeispiel einer Anordnung mit räumlicher Ausdehnung. Die Injektionslanzen 5 sind hier an den Eckpunkten einer Zick-Zack-Linie gesetzt. Jeweils zwei Injektionslanzen 5 sind durch mehrere übereinander angeordnete Sinkkörper 8 miteinander verbunden. Die Zick-Zack-Linie ist so ausgerichtet, daß sie quer zur Richtung der anlaufenden Wellen verläuft. Diese Richtung ist durch den Pfeil 14 gekennzeichnet.

Bei der in Figur 6 gezeigten Anordnung mit räumlicher Ausdehnung sind die Injektionslanzen 5 auf den Schnitt- bzw. Eckpunkten von Linien gesetzt, die ein Rautenmuster bilden. Auch hier sind wiederum je zwei benachbarte Injektionslanzen durch mehrere übereinander angeordnete Sinkkörper 28 miteinander verbunden. Die Sinkkörper 28 sind in Figur 7 gezeigt. Die räumliche Anordnung hat hier eine Längsausdehnung, welche wiederum quer zur Richtung 14 der anlaufenden Wellen liegt. Der in Figur 8 gezeigte Schnitt VIII-VIII läßt erkennen, in welcher Weise die Sinkkörper 8 und 28 im Hinblick auf ihre Erstreckung in mehrere Richtungen übereinander gestapelt sind. An der linken Lanze 5, die einen Endpunkt des von gedachten Linien gebildeten Rautenmusters darstellt, sind zwischen den drei sich parallel zur Schnittebene erstreckenden Sinkkörpern 8 und 28 Distanzstücke 15 angeordnet.

Eine ähnliche Ansicht wie Figur 8 zeigt die Figur 10. Hier sind jedoch Sinkkörper 38 verwendet, die in Figur 9 gezeigt sind. Diese Sinkkörper zeichnen sich dadurch aus, daß sie nicht nur mit zinkenartigen Vorsprüngen 11 an einer Seite versehen sind, sondern außerdem noch mit sich konisch verengenden Wasser-Durchtrittsöffnungen 16. Die Verengung erfolgt in der Richtung, in der sich auch die Zwischenräume 12 zwischen den zinkenartigen Vorsprüngen 11 verengen. Ein weiteres unterscheidendes Merkmal des Sinkkörpers 38 gegenüber den in den Figuren 3 und 7 gezeigten Sinkkörpern ist, daß die Endbereiche 17, in denen sich die Führungslöcher 13 befinden, gegenüber dem übrigen Teil des Sinkkörpers abgesetzt sind, derart, daß ihre Höhe geringer ist. Ferner sind diese Endbereiche abgerundet. Die abgesetzten Endbereiche 17 ermöglichen die Herstellung einer geschlosseneren Sinkkörper-Anordnung. Die Abrundung erleichtert es, die Sinkkörper winklig gegeneinander zu versetzen.

Die Injektionslanzen 5 bestehen aus zusammengesetzten Rohrstücken. In Figur 11 sind die Enden zweier aneinandergrenzender Rohrstücke 5a, 5b gezeigt, die durch ein Zwischenstück 19 miteinander verbunden sind. Die Endbereiche der Rohrstücke 5a, 5b sind dazu mit Innengewinde 20 versehen. Das hohle Zwischenstück 19 ist mit Außengewinde versehen und in das Innengewinde 20 der Rohrstücke 5a, 5b eingeschraubt. Auf diese Weise sind die Rohrstücke 5a, 5b nicht nur miteinander verbunden, sondern es ist auch der Durchtritt von Verpreßmasse möglich.

In Figur 12 ist gezeigt, wie auf das Ende der Injektionslanze 5 eine Verschlußkappe 9 aufgesetzt ist. Diese besteht aus einem Kopf 18 mit einem daran befindlichen Gewindezapfen 22, der in das Innengewinde 20 am Endbereich der Injektionslanze 5 eingeschraubt ist. Auf dem Kopf 18 ist ein Vierkant 10 vorgesehen, der das Ansetzen eines Schraubenschlüssels ermöglicht. Der Kopf 18 ist breiter als der engste Durchmesser der Führungslöcher 13 in den Sinkkörpern 8. 28 und 38.

## Patentansprüche

1. Anordnung zur Verminderung des erodierenden Einflusses von bewegtem Wasser auf die Grenzbereiche zwischen Wasser und Land und/ oder zur Landgewinnung, bestehend aus im Grenzbereich in den Boden (3, 4) getriebenen Pfählen (5) und auf die Pfähle aufgesteckten Sinkkörpern (8, 28, 38), die mit Führungsausnehmungen (13) versehen sind, durch welche sich die Pfähle mit Spiel hindurcherstrecken, dadurch gekennzeichnet, daß jeder Sinkkörper (8, 28, 38) mindestens zwei Führungsausnehmungen (13) aufweist, mit denen er auf zwei Pfähle (5) aufgesetzt ist und an den Sinkkörpern (8, 28, 38) zinkenartigen Vorsprünge (11) angeordnet sind, die etwa senkrecht zu der von den beiden Führungsausnehmungen (13) definierten Ebene verlaufende Zwischenräume (12) begrenzen.

2. Anordnung nach Anspruch 1, dadurch gekennzeichnet, daß die Sinkkörper (8, 28, 38) eine längs der Ebene langgestreckte Form haben.

3. Anordnung nach Anspruch 2, dadurch gekennzeichnet, daß sich an jedem der beiden Endbereich eines Sinkkörpers (8, 28, 38) eine Führungsausnehmung (13) befindet.

4. Anordnung nach einem der Ansprüche 1 bis 3, dadurch gekennzeichnet, daß die Führungsausnehmung (13) in Richtung der Verbindungslinie zwischen zwei Pfählen als Langlöcher ausgebildet sind.

5. Anordnung nach einem der Ansprüche 1 bis 4, dadurch gekennzeichnet, daß in den Sinkkörpern (8, 28, 38) Wasser-Durchtrittsöffnungen (16) angeordnet sind, die sich etwa senkrecht zu der von den beiden Führungsausnehmungen (13) definierten Ebene erstrecken.

6. Anordnung nach einem der Ansprüche 1 bis 5, dadurch gekennzeichnet, daß die Zwischenräume (11) zwischen den zinkenartigen Vorsprüngen und/oder die Wasser-Durchtrittsöffnungen (16) sich etwa senkrecht zu der von den beiden Führungsausnehmungen (13) definierten Ebene verengen, und zwar in der Richtung in der das Wasser die größere kinetische Bewegungsenergie hat.

7. Anordnung nach einem der Ansprüche 1 bis 6, dadurch gekennzeichnet, daß die zinkenartigen Vorsprünge (12) zumindest an der Unterseite der Sinkkörper (8, 28) vorgesehen sind.

8. Anordnung nach Anspruch 7, dadurch gekennzeichnet, daß auch an der Oberseite der Sinkkörper (28) zinkenartige Vorsprünge vorgesehen sind.

9. Anordnung nach einem der Ansprüche 1 bis 8, dadurch gekennzeichnet, daß die Sinkkörper (38) im Bereich (17) der Führungsausnehmungen (13) gegenüber dem übrigen Teil so abgesetzt sind, daß sie in diesem Bereich (17) eine geringere Höhe haben.

10. Anordnung nach einem der Ansprüche 2 bis 9, dadurch gekennzeichnet, daß die Sinkkörper (38) an ihren Endbereichen abgerundet sind.

11. Anordnung nach einem der Ansprüche 1 bis 10. dadurch gekennzeichnet, daß die Pfähle zumindest bis zu einer Tiefe in den Boden (3, 4) getrieben sind, in der der Einfluß des bewegten Wassers nicht mehr wirksam ist.

12. Anordnung nach einem der Ansprüche 1 bis 11, dadurch gekennzeichnet, daß der jeweils oberste Sinkkörper (8, 28, 38) an jedem Pfahl durch ein Arretierelement (9) gegen Auftrieb gesichert ist.

13. Anordnung nach einem der Ansprüche 1 bis 12, dadurch gekennzeichnet, daß die Pfähle Rohre (5) sind.

14. Anordnung nach Anspruch 13, dadurch gekennzeichnet, daß die Rohre (5) aus mehreren miteinander verbundenen Rohrstücken (5a, 5b) bestehen.

15. Anordnung nach Anspruch 14, dadurch gekennzeichnet, daß die Rohrstücke (5a, 5b) an ihren Endbereichen mit Innengewinde (20) versehen sind.

16. Anordnung nach Anspruch 14 und 15, dadurch gekennzeichnet, daß zwei Rohrstücke (5a, 5b) jeweils durch ein mit Außengewinde (21) versehenes und in die Innengewinde (20) an den aneinanderstoßenden Endbereichen eingeschraubtes Verbindungsstück (19) miteinander verbunden sind.

17. Anordnung nach Anspruch 12 und 15, dadurch gekennzeichnet, daß das Arretierelement eine in das Innengwinde (20) einzuschraubende Verschlußkappe (9) ist, deren Kopf (18) breiter als der Durchmesser der betreffenden Führungsausnehmung (13) in dem zugeordneten Sinkkörper (8, 28, 38) ist.

18. Anordnung nach Anspruch 17, dadurch gekennzeichnet, daß die Verschlußkappe (9) mit einem Ansatz zum Ansetzen eines Schraubwerkzeuges, wie beispielsweise einem Vierkant (10) versehen ist.

19. Anordnung nach einem der Ansprüche 1 bis 18, dadurch gekennzeichnet, daß die Pfähle Injektionslanzen (5) sind.

20. Anordnung nach Anspruch 19, dadurch gekennzeichnet, daß die Injektion gezielt so vorgenommen wird, daß sich die Injektionswurzel (7) in einer Tiefe des Bodens (3, 4) erstreckt, in der der Einfluß des bewegten Wassers nicht mehr wirksam ist.

21. Anordnung nach Anspruch 16 und 19, dadurch gekennzeichnet, daß das Verbindungstück (19) hohl ist.

22. Anordnung nach einem der Ansprüche 1 bis 18, dadurch gekennzeichnet, daß die Pfähle in den Boden gerammt sind.

23. Anordnung nach Anspruch 22, dadurch gekennzeichnet, daß die Pfähle T-Profil oder Doppel-T-Profil haben.

24. Anordnung nach einem der Ansprüche 1 bis 23, dadurch gekennzeichnet, daß die Sinkkörper (8, 28, 38) aus schwerem und möglichst korrosionsunempfindlichem Material, wie Beton. Stahlbeton, Gußeisen oder dgl. bestehen.

25. Anordnung nach Anspruch 24, dadurch gekennzeichnet, daß die Sinkkörper (8, 28, 38) zur Erhöhung der Korrosionsbeständigkeit mit Kunststoff beschichtet sind.

26. Anordnung nach einem der Ansprüche 2 bis 25, dadurch gekennzeichnet, daß die Pfähle - von oben gesehen - an den Eckpunkten einer gedachten Zick-Zack-Linie gesetzt sind, und daß je zwei Pfähle durch einen oder mehrere übereinander angeordnete Sinkkörper (8, 28, 38) miteinander verbunden sind (Fig. 5).

27. Anordnung nach Anspruch 26, dadurch gekennzeichnet, daß die von den Sinkkörpern (8, 28, 38) gebildete Zick-Zack-Linie etwa quer zu der Bewegungsrichtung (14) des Wassers verläuft, in der es seine größte kinetische Bewegungsenergie hat (Fig. 5).

28. Anordnung nach einem der Ansprüche 2 bis 25, dadurch gekennzeichnet, daß die Pfähle - von oben gesehen - an den Kreuzungs- bzw. Endpunkten von ein Rautenmuster ergebenden gedachten Linien angeordnet sind, und daß je zwei Pfähle durch einen oder mehrere übereinander angeordnete Sinkkörper (28, 38) miteinander verbunden sind (Fig. 6, 8 und 10).

29. Anordnung nach einem der Ansprüche 1 bis 28, dadurch gekennzeichnet, daß sie langgestreckt ist und mit ihrer Längsausdehnung etwa quer zu der Bewegungsrichtung (14) des Wassers verläuft, in der es seine größte kinetische Bewegungsernergie hat (Fig. 6).

30. Anordnung nach einem der Ansprüche 26 bis 29, dadurch gekennzeichnet, daß die Sinkkörper (28, 38) auf jedem Pfahl so gepackt sind, daß je zwei übereinander angeordnete Sinkkörper zu jeweils einem anderen benachbarten Pfahl führen.

## Claims

1. An arrangement for the reduction of the erosive influence of rough waters on the marginal regions between water and land and/or for the reclamation of land, consisting of piles (5) driven into the ground (3, 4) in the marginal region and sinkers (8, 28, 38) threaded on the piles and provided with guide openings (13) through which the piles pass with room for play, characterised in that each sinker (8, 28, 38) has at least two guide openings (13) by which it is mounted on two piles (5) and tooth-like projections (11) that bound openings (12) extending generally at right angles to the plane defined by the two guide openings (13) are arranged on the sinkers, (8, 28, 38).

2. An arrangement according to claim 1, characterised in that the sinkers (8, 28, 38) have an elongated shape in the plane.

3. An arrangement according to claim 2, characterised in that there is a guide opening (13) in each of the two end regions of a sinker (8, 28, 38).

4. An arrangement according to any one of claims 1 to 3, characterised in that the guide openings (13) are shaped as slots extending along the line connecting two piles.

5. An arrangement according to any one of claims 1 to 4, characterised in that holes (16) for the passage of water, extending generally at right angles to the plane defined by the two guide openings (13), are arranged in the sinkers (8, 28. 38).

6. An arrangement according to any one of claims 1 to 5, characterised in that the spaces (11) between the tooth-like projections and/or the holes (16) for the passage of water become narrower generally at right angles to the plane defined by the two guide holes (13), in the direction in which the water has the greater kinetic energy of movement.

7. An arrangement according to any one of claims 1 to 6, characterised in that the tooth-like projections (12) are provided at least on the underside of the sinkers (8, 28).

8. An arrangement according to claim 7, characterised in that tooth-like projections are also provided on the upper side of the sinkers (28).

9. An arrangement according to any one of claims 1 to 8, characterised in that in the region (17) of the guide openings (13) the sinkers are cut away relative to the other part so that their height is lower in this region (17).

10. An arrangement according to any one of claims 2 to 9, characterised in that the sinkers (38) are rounded-off at their ends.

11. An arrangement according to any one of claims 1 to 10, characterised in that the piles are driven into the ground (3, 4) at least to a depth such that the influence of the rough water no longer has any effect.

12. An arrangement according to any one of claims 1 to 11, characterised in that the sinker (8, 28, 38) that is topmost on each pile at any given time is secured by a stop member (9) against being pushed upwards.

13. An arrangement according to any one of claims 1 to 12, characterised in that the piles are pipes (5).

14. An arrangement according to claim 13, characterised in that the pipes (5) consist of a plurality of interconnected pipe sections (5a, 5b).

15. An arrangement according to claim 14, characterised in that the pipe sections (5a, 5b) are provided at their ends with internal screw threads (20).

16. An arrangement according to claims 14 and 15, characterised in that each two pipe sections (5a, 5b) are connected by a connecting piece (19) that is provided with an external screw thread (21) and is screwed into the internal screw threads (20) on the abutting ends.

17. An arrangement according to claims 12 and 15, characterised in that the stop member is a closure cap (9) that can be screwed into the internal screw thread (20) and whose head (18) is wider than the diameter of the respective guide opening (13) in the associated sinker (8, 28, 38).

18. An arrangement according to claim 17, characterised in that the closure cap (9) is provided with an extension, for example a rectangle (10), for the application of a screwing tool.

19. An arrangement according to any one of claims 1 to 18, characterised in that the piles are injection lances (5).

20. An arrangement according to claim 19. characterised in that the injection is so performed that the root (7) of the injection extends into the ground (3, 4) to a depth at which the influence of the rough water no longer has any effect.

21. An arrangement according to claims 16 and 19, characterised in that the connecting piece (19) is hollow.

22. An arrangement according to any one of claims 1 to 18, characterised in that the piles are rammed into the ground.

23. An arrangement according to claim 22, characterised in that the piles have a T- or doubleT-section.

24. An arrangement according to any one of claims 1 to 23, characterised in that the sinkers (8, 28, 38) consist of materials, such as concrete, reinforced concrete, cast iron or the like that are heavy and as corrosion-resistant as possible.

25. An arrangement according tyo claim 24, characterised in that the sinkers (8, 28, 38) are coated with plastic to increase their corrosion resistance.

26. An arrangement according to any one of claims 2 to 25, characterised in that the piles, when viewed from above, are set at the corners of an: imaginary zigzag line and that each two piles are. connected by one or more sinkers (8, 28, 38) arranged one above the other (Fig. 5).

27. An arrangement according to claim 26, characterised in that the zigzag line formed by the sinkers (8, 28, 38) runs generally transverse to the direction (14) of movement of the water in which it has its greatest kinetic energy (Fig. 5).

28. An arrangement according to any one of claims 2 to 25, characterised in that the piles, when viewed from above, are arranged at the intersections or ends of imaginary lines forming a rhombus pattern, and that each two piles are connected by one or more sinkers (28, 38) arranged one above the other (Figs. 6, 8 and 10).

29. An arrangement according to any one of claims 1 to 28, characterised in that it is elongated and extends with its length generally transverse to the direction (14( of movement of the water in which it has its greatest kinetic energy (Fig. 6).

30. An arrangement according to any one of claims 26 to 29, characterised in that the sinkers (28, 38) are packed on each pile so that each of the sinkers of any pair arranged one above the other leads to a different neighbouring pile.

## Revendications

1. Agencement pour la réduction de l'influence érosive de l'eau agitée sur les zones limites entre l'eau et la terre et/ou pour la récupération de terrain, constitué de pieux (5) enfoncés dans le szxl (3. 4) dans la zone limite et de corps descendants (8, 28. 38) enfilés sur ces pieux, ces corps descendants étant pourvus d'évidements de guidage (13) par où les pieux passent avec du, jeu, caractérisé en ce que chaque corps descendant (8. 28, 38) présente au moins deux évidements de guidage (13) par lesquels il est posé sur deux pieux (5), et, en ce que, sur les corps descendants (8, 28, 38), sont prévues des saillies du genre dent (11) qui limitent des intervalles (12) s'étendant à peu près perpendiculairement au plan défini par les deux évidements de guidage (13).

2. Agencement selon la revendication 1, caractérisé en ce que les corps descendants (8, 28, 38) ont une forme allongée le long du plan.

3. Agencement selon la revendication 2, caractérisé en ce que à chacune des deux parties extrêmes d'un corps descendant (8, 28, 38), se trouve un évidement de guidage (13).

4. Agencement selon l'une des revendications 1 à 3, caractérisé en ce que les évidements de guidage (13), dans la direction de la ligne joignant deux pieux, se présentent sous la forme de trous allongés.

5. Agencement selon l'une des revendications 1 à 4, caractérisé en ce que, dans les corps descendants (8, 28, 38), sont faites des ouvertures de passage d'eau (16) qui s'étendent à peu près perpendiculairement au plan défini par les deux évidements de guidage (13).

6. Agencement selon l'une des revendications 1 à 5, caractérisé en ce que les intervalles (12) entre les saillies du genre dent, et/ou les ouvertures de passage d'eau (16), se rétrécissent à peu près perpendiculairement au plan défini par les deux évidements de guidage (13), et ce dans le sens où l'eau a la plus grande énergie cinétique.

7. Agencement selon l'une des revendications 1 à 6, caractérisé en ce que les saillies du genre dent (11) sont prévues au moins sur le dessous des corps descendants (8, 28).

8. Agencement selon la revendication 7, caractérisé en ce que des saillies du genre dent sont aussi prévues sur le dessus des corps descendants (28).

9. Agencement selon l'une des revendications 1 à 8, caractérisé en ce que les corps descendants (38) sont, dans la zone (17) des évidements de guidage (13), décrochés par rapport à la partie restante de façon à avoir dans cette zone (17) une plus petite hauteur.

10. Agencement selon l'une des revendications 2 à 9, caractérisé en ce que les corps descendants (38) sont arrondis à leurs parties extrêmes.

11. Agencement selon l'une des revendications 1 à 10, caractérisé en ce que les pieux sont enfoncés dans le sol (3, 4) au moins jusqu'à une profondeur à laquelle l'influence de l'eau agitée n'a plus d'effet.

12. Agencement selon l'une des revendications 1 à 11, caractérisé en ce que, sur chaque pieu, un élément d'arrêt (9) empêche le corps descendant supérieur (8, 28, 38) de monter.

13. Agencement selon l'une des revendications 1 à 12, caractérisé en ce que les pieux sont des tubes (5).

14. Agencement selon la revendication 13. caractérisé en ce que les tubes (5) sont constitués de plusieurs morceaux de tube (5a. 5b) assemblés.

15. Agencement selon la revendication 14, caractérisé en ce que les morceaux de tube (5a. 5b) sont, à leurs parties extrêmes, pourvus d'un taraudage (20).

16. Agencement selon les revendications 14 et 15, caractérisé en ce que deux morceaux de tube (5a, 5b) sont assemblés par un raccord (19) pourvu d'un filetage extérieur (21) et vissé dans le taraudage (20) des parties extrêmes contiguës.

17. Agencement selon les revendications 12 et 15, caractérisé en ce que l'élément d'arrêt est un chapeau de fermeture (9) qui se visse dans le taraudage (20) et dont la largeur de la tête (18) est supérieure au diamètre de l'évidement de guidage correspondant (13) du corps descendant associé (8, 28, 38).

18. Agencement selon la revendication 17, caractérisé en ce que le chapeau de fermeture (9) est pourvu d'un appendice, par exemple d'un carré (10), pour l'application d'un outil de vissage.

19. Agencement selon l'une des revendications 1 à 18, caractérisé en ce que les pieux sont des lances d'injection (5).

20. Agencement selon la revendication 19, caractérisé en ce que l'injection est faite de manière dirigée de façon que la racine d'injection (7) s'étende à une profondeur du sol (3, 4) où l'influence de l'eau agitée n'a plus d'effet.

21. Agencement selon les revendications 16 et 19, caractérisé en ce que le raccord (19) est creux.

22. Agencement selon l'une des revendications 1 à 18, caractérisé en ce que les pieux sont enfoncés dans le sol par battage.

23. Agencement selon la revendication 22, caractérisé en ce que les pieux ont un profil en T ou en double T.

24. Agencement selon l'une des revendications 1 à 23, caractérisé en ce que les corps descendants (8, 28, 38) sont en matière lourde et aussi insensible que possible à la corrosion telle que béton, béton armé, fonte ou matière analogue.

25. Agencement selon la revendication 24, caractérisé en ce que les corps descendants (8, 28, 38) sont revêtus de matière plastique afin d'avoir une plus haute résistance à la corrosion.

26. Agencement selon l'une des revendications 2 à 25, caractérisé en ce que les pieux, vus de dessus, sont placés aux points de brisure d'une ligne imaginaire en zigzag, et que deux pieux sont réunis par un ou plusieurs corps descendants (8, 28, 38) superposés (fig. 5).

27. Agencement selon la revendication 26, caractérisé en ce que la ligne en zigzag formée par les corps descendants (8, 28, 38) est à peu près perpendiculaire à la direction de mouvement (14) de l'eau dans laquelle cette dernière a sa plus grande énergie cinétique (fig. 5).

28. Agencement selon l'une des revendications 2 à 25, caractérisé en ce que les pieux, vus de dessus, sont placés aux points d'intersection et aux extrémités de lignes imaginaires formant un dessin en losanges, et que deux pieux sont réunis par un ou plusieurs corps descendants (28, 38) superposés (fig. 6, 8 et 10).

29. Agencement selon l'une des revendications 1 à 28, caractérisé en ce qu'il est allongé et s'étend en longueur à peu près perpendiculairement à la direction de mouvement (14) de l'eau dans laquelle cette dernière a sa plus grande énergie cinétique (fig. 6).

30. Agencement selon l'une des revendications 26 à 29, caractérisé en ce que les corps descendants (28, 38) sont empilés sur chaque pieu de façon que deux corps descendants superposés contigus aillent chacun à pieu voisin différent.
